# EUROPÄISCHE PATENTANMELDUNG

(11) **EP 1 826 354 A2**
(43) Veröffentlichungstag der Anmeldung: **29.08.2007**
(21) Anmeldenummer: 07002913.7
(22) Anmeldetag: 12.02.2007
(51) Int. Cl.: E06B 1/70

(54) **Fensterbank oder Türschwelle**

(30) Priorität: 23.02.2006 CH 2862006
(71) Anmelder: Narancic,, Haris, 9403 Goldach (CH)
(72) Erfinder: Narancic,, Haris, 9403 Goldach (CH)
(74) Vertreter: Römpler, Aldo

(57) **Zusammenfassung**

Zum Befestigen von Abschlusselementen (8) und/oder Dehnungselementen ist an einem Grundprofil (1) eine besondere Vorrichtung vorgesehen. Diese weist mindestens einen Steg (10) auf, der in Längsrichtung des Grundprofils (1) mit Abstand zu dessen nach unten zu richtenden Seite verläuft. Dadurch wird mindestens eine Nut (12) gebildet, in die ein Montageflansch (15) eines Abschlusselementes (8) oder eines Dehnungselementes schiebbar ist. Das Grundprofil (1) ist in einem Arbeitsgang als fertiges Profil herstellbar. Dessen Oberfläche kann aber auch veredelt, beispielsweise eloxiert werden. Die Abschlusselemente (8) und die Dehnungselemente können ebenfalls als Profil gefertigt sein. Da die Stege (10) und Montageflansche (15) unterhalb des Grundprofils (1) angeordnet sind, bleiben sie bei der montierten Fensterbank oder Türschwelle unsichtbar. Diese Konstruktion ist einfach aber optisch einwandfrei. Sie kann Materialdehnungen aufnehmen und ist wasserdicht.

## Beschreibung

Die vorliegende Erfindung betrifft eine Fensterbank oder eine Türschwelle.

Eine Fensterbank weist gewöhnlich ein das gebäudeaussenseitige Fensterbrett bildendes Fensterbankprofil auf. Dessen hintere Kante ist mit einer nach oben abgewinkelten Anschlagleiste versehen, zur Befestigung des Fensterbankprofils am Gebäude. Die vordere, nach aussen aus der Fassade ragende Kante, ist als nach unten gebogener Schenkel ausgebildet. Dieser dient als Sicht- und Regenschutz und ist so gestaltet, dass das Regenwasser abtropfen kann. Die seitlichen, das heisst zur Leibung liegenden Ränder dieses Fensterbankprofils sind jeweils mit einem Abschlussprofil zu versehen. Diese Abschlussprofile sind bisher kappenartig ausgebildet, wobei sie mindestens einen oberen und einen unteren Flansch aufweisen. Zwischen diesen beiden Flanschen ergibt sich eine Nut, die den jeweiligen Seitenrand des Fensterbankprofils umgreifend aufnimmt.

Das zuverlässige Abdichten und Festklemmen der Abschlussprofile bringt häufig Probleme mit sich. Dabei wird es meistens unumgänglich, an den Seitenrändern des Fensterbankprofils konstruktive Massnahmen zu treffen, die das Ganze komplizieren und verteuern. So ist es beispielsweise bekannt, zusätzliche Abkantungen, Stege oder Nuten anzubringen, die parallel zum Seitenrand verlaufen. Des weiteren ist es meistens erforderlich, zur besseren Einpassung des Abschlussprofils und/oder zur Vermeidung eines unschönen Übergangs, Teile des Fensterbankprofils abzutrennen, namentlich im Bereich der hinteren und/oder der vorderen Kante. Auch am Abschlussprofil sind entsprechende Massnahmen bekannt. Aus diesen Gründen ist es bei den zumeist aus Metall, insbesondere aus Leichtmetall bestehenden Teilen nicht möglich ein Harteloxieren vorzusehen. Beispielsweise bilden sich beim Biegen eloxierter Teile feine Risse in der Oberfläche.

Ein weiterer Schwachpunkt bisheriger Konstruktionen liegt im Bereich der Dehnungsfuge. Diese ist dann vorzusehen, wenn ein Fenster besonders breit ist und daher die Länge des Fensterbankprofils zum Abfangen des durch Temperaturschwankungen hervorgerufenen Arbeiten des Metalls in zwei oder mehr Profilabschnitte getrennt werden muss. Bisher gibt es hierfür zwei Möglichkeiten. Entweder wird ein Dehnungsstreifen von unten am Fensterbankprofil befestigt, beziehungsweise geklebt, der dann einen Übergang zwischen zwei Profilabschnitten bildet. Oder es wird, ähnlich den seitlichen Abschlussprofilen, ein Dehnungsprofil dazwischen gesteckt, das je eine Nut zur Aufnahme der benachbarten Profilabschnitte des Fensterbankprofils aufweist. Bei der ersten Lösung gelingt es bei der Montage meistens nicht, einen genau fluchtenden Übergang von einem Profilabschnitt zum anderen hinzubekommen. Die zweite Lösung ist von vornherein unschön, da sich das Dehnungsprofil als quer zum Fensterbankprofil liegende Erhebung darstellt. Dies wird von den meisten Bauherren abgelehnt.

Insgesamt ergeben sich beim bisherigen Stand der Technik nicht nur Mehrkosten bei der Fertigung und der Montage, sondern auch erhebliche Nachteile hinsichtlich der optisch ansprechenden Gestaltung sowohl der Eckbereiche und gegebenenfalls der Dehnungsfuge als auch der gesamten Fensterbank. Dieselben Probleme tauchen selbstverständlich auch bei Türschwellen auf, zum Beispiel bei Balkontüren.

Auf der Grundlage dieser Erkenntnisse setzt sich die Erfindung die Aufgabe, eine Fensterbank oder eine Türschwelle zu schaffen, deren Konstruktion und Montage einfacher ist, wobei sich auch ein optisch ansprechender, den Bauherren befriedigenden Gesamteindruck ergibt.

Die erfindungsgemässe Fensterbank oder Türschwelle entspricht den kennzeichnenden Merkmalen des Patentanspruchs 1. Weitere vorteilhafte Ausbildungen des Erfindungsgedankens sind aus den abhängigen Patentansprüchen ersichtlich.

Nachfolgend werden bevorzugte Ausführungsbeispiele der Erfindung anhand der Zeichnung näher beschrieben. Diese Beispiele beziehen sich auf eine Fensterbank. Eine entsprechende Verwendung als Türschwelle ist jedoch ebenfalls möglich.
- Fig. 1: zeigt eine Ansicht eines Grundprofils;
- Fig. 2 - 3: zeigen zwei verschiedene Ausführungen eines Abschlusselementes;
- Fig. 4: zeigt eine Fensterbank mit einem Grundprofil nach Fig. 1 und Abschlusselementen nach Fig. 3 in der Draufsicht;
- Fig. 5: zeigt die Unterseite derselben Fensterbank;
- Fig. 6 - 8: zeigen Querschnitte des Grundprofils nach Fig. 1;
- Fig. 9: zeigt die Montage eines Abschlusselementes nach Fig. 3 an eine Fensterbank nach Fig. 1;

- Fig. 10: zeigt ein Dehnungselement;
- Fig. 11 - 12: zeigen dieses Dehnungselement an einem Grundprofil, einmal in der Draufsicht und einmal von unten;
- Fig. 13: zeigt zwei mit diesem Dehnungselement verbundene Abschnitte eines Grundprofils.

Das wichtigste Element der erfindungsgemässen Fensterbank besteht aus einem als Fensterbankprofil dienenden Grundprofil 1 nach Fig. 1. Dieses kann eine übliche, nach oben abgewinkelte Anschlagleiste 2 und einen nach unten gerichteten, als Sicht- und Regenschutz dienenden Schenkel 3 aufweisen. Letzerer kann an seinem unteren Ende mindestens eine weitere Abwinkelung 4 aufweisen. An den zur Leibung liegenden Rändern 5 und 6 dieses Grundprofils 1 ist jeweils ein vorzugsweise ebenfalls als Profil ausgebildetes Abschlusselement 7 oder 8 nach Fig. 2 oder 3 anzusetzen. Der Unterschied zwischen diesen zwei Ausführungen des Abschlusselementes liegt darin, dass das Abschlusselement 8 eine sogenannte Verputzkante 9 aufweist. Die fertig montierte Fensterbank ist in den Fig. 4 und 5 dargestellt.

Das besondere Merkmal des Grundprofils 1 ist aus Fig. 1 sowie den Fig. 7 und 8 ersichtlich. Dieses weist an seiner nach unten zu richtenden Seite mindestens eine Vorrichtung zum Befestigen mindestens eines Abschlusselementes 7, 8 und/oder eines Dehnungselements 27 auf.

Im vorliegenden Ausführungsbeispiel besteht diese Vorrichtung aus einem, vorzugsweise jedoch aus zwei Stegen 10 und 11. Diese verlaufen in Längsrichtung des Grundprofils 1 und dienen zum Einschieben der Abschlusselemente 8, beziehungsweise Dehnungselemente 27. Die Stege 10 und 11 sind dabei unten am Grundprofil 1 angeordnet. Vorteilhaft verlaufen sie mit Abstand zur Unterseite des Grundprofils 1, so dass an diesem je eine Nut 12 und 13 gebildet wird. Der Steg 10 ist am einfachsten direkt am Schenkel 3 angesetzt. Der zweite Steg 11 kann an einem nach unten über die Fläche des Grundprofils 1 hinaus ragenden Flansch 14 angeordnet sein. Im gezeichneten Beispiel liegt der Flansch 14 in der Verlängerung der Anschlagleiste 2.

Die Montage eines Abschlusselementes 8 am Grundprofil 1 geht aus der Detailansicht nach Fig. 9 hervor. Anders als in der Realität ist das Abschlusselement 8 jedoch um 90° verdreht dargestellt. Das heisst, es verläuft hier nicht quer zum Grundprofil 1, also nicht parallel zur Leibung, sondern in Längsrichtung des Grundprofils 1. Dies dient nur der verständlicheren Darstellung des Zusammenspiels der verschiedenen Teile. Das Abschlusselement 8 weist mindestens einen Montageflansch 15 auf. Dieser ragt aus dem Abschlusselement 8 und ist dazu bestimmt, in die Nut 12 des Grundprofils 1 zu greifen. Der Montageflansch 15 kann eine Ausformung 16 aufweisen, die so bemessen ist, dass sie klemmend in die Nut 12 passt. Darüber hinaus können der Steg 10 und/oder der Montageflansch 15 weitere, die Klemmwirkung begünstigende Ausformungen 17 und 18 aufweisen. Dem besseren Klemmsitz des Montageflanschs 15 dient auch eine Abwinkelung 19. Durch diese wird am Montageflansch 15 eine an der Unterseite des Grundprofils 1 anliegende Klemmfläche 20 gebildet. Der Montageflansch 15 sitzt selbstverständlich entsprechend auch in der Nut 13 unterhalb des Bereichs der Anschlagleiste 2.

Des weiteren ist am Abschlusselement 8 eine Blende 21 ausgebildet. Diese ist so bemessen, dass sie mindestens bis zur von der Unterkante der Stege 10 und 11 gebildeten Fluchtlinie 22 reicht. Dadurch sind die nur zu Montagezwecken vorhandenen Stege 10 und 11 von aussen unsichtbar, so wie es zum Beispiel aus Fig. 4 hervorgeht.

Der zur Anordnung des Steges 11 dienende Flansch 14 des Grundprofils 1 weist gemäss Fig. 8 vorzugsweise eine gegenüber der Wandstärke 23 der Anschlagleiste 2 geringere Wandstärke 24 auf. Dies bewirkt, dass das in der Nut 13 steckende Abschlusselement 8 weiter in Richtung der Rückseite der Anschlagleiste 2 reicht. Dadurch wird ein zur Undichtigkeit führender Spalt im sich zwischen der Anschlagleiste 2 und dem Abschlusselement 8 ergebenden Eck 25 vermieden. Siehe hierzu Fig. 4, wo deutlich sichtbar ist, wie das Abschlusselement 8 im Eck 25 nach hinten über die Vorderseite der Anschlagleiste 2 hinaus reicht. Und dies ohne, dass am Montageflansch 15 ein Teil abgetrennt werden müsste. Es versteht sich von selbst, dass das Eck 25 dadurch auch optisch optimal gestaltet ist und nicht durch grossflächiges Aufragen von Abdichtungsmitteln verunstaltet zu werden braucht. Ganz abgesehen davon, dass derartige Abdichtungsmittel der Sonne und der Witterung nicht lange standhalten würden.

Ein weiteres nützliches Detail geht ebenfalls aus den Fig. 4 und 8 hervor, nämlich eine Kerbe 26. Durch diese wird verhindert, dass beim Bohren von der Befestigung des Grundprofils 1 dienenden Schraublöchern die Bohrspitze nach oben oder unten abwandert und dadurch die Schrauben nicht alle auf gleicher Höhe zu liegen kommen.

Das Dehnungselement 27 weist gemäss Fig. 10 je einen Montageflansch 28 und 29 auf. Diese entsprechen weitgehend dem Montageflansch 15 des Abschlusselements 8. Die beiden Montageflansche 28 und 29 können daher ebenfalls in die über die Länge des Grundprofils 1 verlaufenden Nuten 12 und 13 eingesteckt werden. Die abgewinkelten Teile 30 und 31 des Dehnungselements 27 dienen dem sicht- und wasserdichten Abschluss der Bereiche des Schenkels 3 und der Anschlagleiste 2 des Grundprofils 1. Die Anordnung des Dehnungselementes 27 am Grundprofil 1 ist aus den Fig. 11 und 12 ersichtlich, einmal als Draufsicht und einmal von der Unterseite her. Aus Fig. 13 geht hervor, wie zwei Grundprofile 1 durch das Dehnungselement 27 sauber, dicht und exakt fluchtend miteinander verbunden werden können. Das Dehnungselement 27 ist nur als kleine Kerbe in der Fläche der Fensterbank wahrnehmbar. Es gibt keine Teile, die über diese Fläche ragen würden.

Selbstverständlich liegt es im Rahmen der Erfindung sowohl das Grundprofil 1 als auch die Abschlusselemente 7 und 8 sowie das Dehnungselement 27 im einzelnen anders auszubilden. Ebenso können diese Teile nicht nur in einer Fensterbank sondern auch in einer Türschwelle verwendet werden. Zum Beispiel bei nach aussen führenden Türen, wie Eingangs-, Terrassen- oder Balkontüren.

Die erfindungsgemässe Fensterbank oder Türschwelle bietet in jedem Fall entscheidende Vorteile. Das Grundprofil 1 kann in einem Arbeitsgang als fertiges Profil hergestellt werden. Dessen Oberfläche kann aber auch veredelt, beispielsweise eloxiert werden. Bis auf ein Ablängen und Festschrauben, sind am Grundprofil 1 bei der Montage keine Arbeitsschritte notwendig. Somit kann die Oberfläche kaum beschädigt werden. Auch die Abschlusselemente 7 und 8 sowie das Dehnungselement 27 können komplett als Profil vorgefertigt sein und brauchen nur aufgesteckt zu werden. Die der Verbindung dieser Teile mit dem Grundprofil 1 dienenden Vorrichtungen sind sämtlich unterhalb des Grundprofils 1 angeordnet und bleiben bei der montierten Fensterbank oder Türschwelle völlig unsichtbar. Die Konstruktion ist einfach und daher kostengünstig herstellbar. Dennoch wirkt sie optisch einwandfrei. Zudem kann sie Materialdehnungen aufnehmen und ist wasserdicht.

## Patentansprüche

1. Fensterbank oder Türschwelle, **gekennzeichnet durch** ein Grundprofil (1) dessen nach unten zu richtende Seite mindestens eine Vorrichtung zum Befestigen mindestens eines Abschlusselementes (7, 8) und/oder eines Dehnungselements (27) aufweist.

2. Fensterbank oder Türschwelle nach Anspruch 1, **dadurch gekennzeichnet, dass** die Vorrichtung mindestens einen Steg (10, 11) aufweist.

3. Fensterbank oder Türschwelle nach Anspruch 2, **dadurch gekennzeichnet, dass** der/die Stege (10, 11) in Längsrichtung des Grundprofils (1) mit Abstand zu dessen nach unten zu richtenden Seite verlaufen, wobei mindestens eine Nut (12, 13) zum Einschieben eines Abschlusselementes (7, 8) oder eines Dehnungselementes (27) gebildet wird.

4. Fensterbank oder Türschwelle nach Anspruch 3, **dadurch gekennzeichnet, dass** mindestens zwei Stege (10, 11) vorhanden sind.

5. Fensterbank oder Türschwelle nach Anspruch 4, **dadurch gekennzeichnet, dass** der erste Steg (10) im Bereich einer nach aussen zu richtenden Kante und der zweite Steg (11) im Bereich einer zu einem Gebäude zu richtenden Kante des Grundprofils (1) angeordnet ist.

6. Fensterbank oder Türschwelle nach Anspruch 5, **dadurch gekennzeichnet, dass** der erste Steg (10) an einem entlang der nach aussen zu richtenden Kante des Grundprofils (1) verlaufenden Schenkel (3) angeordnet ist, zum Beispiel an einem als Sicht- und Regenschutz dienenden Schenkel (3).

7. Fensterbank oder Türschwelle nach Anspruch 5 oder 6, **dadurch gekennzeichnet, dass** der zweite Steg (11) an einem im Bereich einer zum Gebäude zu richtenden Anschlagleiste (2) liegenden Flansch (14) angeordnet ist.

8. Fensterbank oder Türschwelle nach Anspruch 7, **dadurch gekennzeichnet, dass** der Flansch (14) in einer nach unten laufenden Verlängerung der Anschlagleiste (2) angeordnet ist.

9. Fensterbank oder Türschwelle nach einem der Ansprüche 3 - 8, **dadurch gekennzeichnet, dass** das Abschlusselement (7, 8) mindestens einen Montageflansch (15) aufweist, der in mindestens eine Nut (12, 13) des Grundprofils (1) steckbar ist.

10. Fensterbank oder Türschwelle nach einem der Ansprüche 3 - 9, **dadurch gekennzeichnet, dass** das Dehnungselement (27) mindestens einen Montageflansch (28, 29) aufweist, der in mindestens eine Nut (12, 13) des Grundprofils (1) steckbar ist.

11. Fensterbank oder Türschwelle nach Anspruch 9 oder 10, **dadurch gekennzeichnet, dass** der Montageflansch (15, 28, 29) mindestens eine Ausformung (16, 18) aufweist, mit dem Zweck, eine Klemmwirkung in der Nut (12, 13) zu begünstigen.

12. Fensterbank oder Türschwelle nach Anspruch 11, **dadurch gekennzeichnet, dass** die Ausformung (16) so bemessen ist, dass sie klemmend in die Nut (12, 13) passt.

13. Fensterbank oder Türschwelle nach einem der Ansprüche 9 - 12, **dadurch gekennzeichnet, dass** der Montageflansch (15, 28, 29) mindestens eine an der nach unten zu richtenden Seite des Grundprofils (1) anzuliegen bestimmte Klemmfläche (20) aufweist.

14. Fensterbank oder Türschwelle nach Anspruch 13, **dadurch gekennzeichnet, dass** die Klemmfläche (20) durch mindestens eine Abwinkelung (19) des Montageflanschs (15, 28, 29) gebildet ist.

15. Fensterbank oder Türschwelle nach einem der Ansprüche 1 - 14, **dadurch gekennzeichnet, dass** am Abschlusselement (7, 8) mindestens eine Blende (21) ausgebildet ist, mit dem Zweck, die dem Befestigen des Abschlusselementes (7, 8) dienende Vorrichtung abzudecken.

16. Fensterbank oder Türschwelle nach einem der Ansprüche 2 - 14 und Anspruch 15, **dadurch gekennzeichnet, dass** die Blende (21) so bemessen ist, dass sie mindestens bis zu einer von der Unterkante des Steges (10, 11) gebildeten Fluchtlinie (22) reicht.

17. Fensterbank oder Türschwelle nach Anspruch 8, **dadurch gekennzeichnet, dass** der den zweiten Steg (11) tragenden Flansch (14) eine gegenüber der Wandstärke (23) der Anschlagleiste (2) geringere Wandstärke (24) aufweist, mit dem Zweck, dass das in der Nut (13) steckende Abschlusselement (7, 8) über die Vorderseite der Anschlagleiste (2) hinaus zum Gebäude hin reicht, wodurch ein Spalt in einem sich zwischen dem Abschlusselement (7, 8) und der Anschlagleiste (2) ergebenden Eck (25) vermeidbar ist.

18. Fensterbank oder Türschwelle nach Anspruch 6 oder 7, **dadurch gekennzeichnet, dass** das Dehnungselement (27) mindestens einen abgewinkelten Teil (30, 31) aufweist, der dazu bestimmt ist, von hinten am entlang der nach aussen zu richtenden Kante des Grundprofils (1) verlaufenden Schenkel (3) oder an der Anschlagleiste (2) anzuliegen.
